# EUROPÄISCHE PATENTSCHRIFT

(11) **EP 1 135 560 B1**
(45) Veröffentlichungstag und Bekanntmachung des Hinweises auf die Patenterteilung: **16.03.2005**
(21) Anmeldenummer: 99947478.6
(22) Anmeldetag: 06.10.1999
(51) Int. Cl.: E03D 9/03

(54) **VORRICHTUNG ZUR ABGABE VON ZUSATZSTOFFEN AN DAS SPÜLWASSER IN WC-BECKEN**
DEVICE FOR DISCHARGING ADDITIVES INTO THE FLUSHING WATER OF A WC PAN
DISPOSITIF PERMETTANT D'AJOUTER DES ADDITIFS A L'EAU DE CHASSE DES CUVETTES DE WC

(30) Priorität: 01.12.1998 DE 19855304
(43) Veröffentlichungstag der Anmeldung: 26.09.2001
(73) Patentinhaber: Buck-Chemie GmbH ., 71083 Herrenberg (DE)
(72) Erfinder: JAESCHKE, Edgar, D-70794 Filderstadt (DE); DETTINGER, Johannes, D-72160 Horb (DE); FRITZ, Matthias, D-72810 Gomaringen (DE)
(74) Vertreter: Patentanwälte Bartels und Partner
(86) Internationale Anmeldenummer: PCT/EP1999/007508
(87) Internationale Veröffentlichungsnummer: WO 2000/032883

(56) Entgegenhaltungen:
- EP-A- 0 775 741
- EP-A- 0 785 315
- US-A- 5 077 102

## Beschreibung

Die Erfindung bezieht sich auf eine Vorrichtung zur Abgabe von Zusatzstoffen an das Spülwasser in WC-Becken, mit einem den Zusatzstoff aufnehmenden, im Becken anbringbaren Behälter, der zumindest eine Durchtrittsöffnung für den Zusatzstoff aufweist, die mit einer kapillaraktiven Abgabehilfe in Verbindung ist, die eine Lage aus einem Kapillaröffnungen aufweisenden Material aufweist.

Eine Vorrichtung dieser Art ist bereits aus der EP 0 785 315 A1 bekannt. Die bekannte Vorrichtung ist eine zweiteilige Anordnung mit einem am Beckenrand anbringbaren Halter, der die Lage des kapillaraktiven Materials in Form einer porösen Platte aufnimmt und der Haltemittel aufweist, über die der den Zusatzstoff enthaltende Behälter oberhalb der porösen Platte lösbar anbringbar ist. Die Durchtrittsöffnung befindet sich in einem Austrittsstutzen des flaschenartigen Behälters. Wenn dieser im Halter oberhalb der porösen Platte angebracht ist, greift der Austrittsstutzen in einen Anschlußnippel des Halters ein und bildet zusammen mit dem Anschlußnippel eine Tropfereinrichtung, die in Verbindung mit Belüftungsöffnungen, die sich am Anschlußnippel neben der Durchtrittsöffnung für den Zusatzstoff befinden, ein dosiertes Betropfen der porösen Platte ermöglichen sollen.

Trotz ihres komplizierten Aufbaues gewährleistet die bekannte Vorrichtung eine störungsfreie Abgabe der Zusatzstoffe in gewünschter Menge nur dann, wenn besondere Voraussetzungen erfüllt sind. So muß die Größe der Belüftungsöffnungen zum einen der Viskosität des im Behälter befindlichen Mediums angepaßt sein und darüber hinaus klein genug bemessen sein, um ein Abfließen von Zusatzstoff durch die Belüftungsöffnungen zu vermeiden. Schwankungen der Abgabemenge ergeben sich nicht nur bei unterschiedlichen Viskositäten, sondern auch aufgrund unterschiedlicher Füllstandshöhen des Mediums im Behälter. Schließlich führen auch Temperaturänderungen infolge des dadurch veränderten Innendruckes im Behälter zu fehlerhafter Abgabe.

Der Erfindung liegt die Aufgabe zugrunde, eine Vorrichtung zu schaffen, die gegenüber dem Stand der Technik weit einfacher und billiger herstellbar ist, nichtsdestoweniger jedoch eine störungsfreie Abgabe der Zusatzstoffe ermöglicht.

Bei einer Vorrichtung der eingangs genannten Art ist diese Aufgabe erfindungsgemäß dadurch gelöst, daß die kapillaraktive Lage in Form zumindest eines die Kapillaröffnungen aufweisenden, porigen Bandes ausgebildet ist, das an der Wand des Behälters anliegend so geführt ist, daß sich zumindest ein Abschnitt des Bandes längs der Außenseite des Behälters erstreckt und vom Spülwasser kontaktiertbar ist.

Dadurch, daß anstelle einer mehrteiligen Anordnung aus Halter und darin anbringbarem Behälter, die zusammen eine Tropfereinrichtung zur Abgabe des Zusatzstoffes an die am Halter befindliche poröse Platte bilden, bei der Erfindung eine einteilige Einheit vorgesehen ist, bei der der Behälter selbst den Träger für die Lage des kapillaraktiven Materials bildet, ergibt sich zum einen eine sehr starke Vereinfachung und eine dementsprechend bemerkenswerte Verbilligung der Herstellungskosten. Zum andern eröffnet der Gestaltungsspielraum, der für die Führung des als kapillaraktives Material dienenden Bandes zur Verfügung steht, die Möglichkeit, Zusatzstoffe unterschiedlichster physikalischer Eigenschaften zur Anwendung zu bringen, insbesondere Zusatzstoffe unterschiedlicher Viskositäten, beispielsweise auch in gelartiger Form.

Bei Verwendung von Zusatzstoffen höherer Viskosität, etwa in Gelform, kann das porige Band auf ganzer Länge an der Außenseite des Behälters, dessen unteren Wandbereich zumindest bereichsweise umgebend, so geführt sein, daß es eine oder mehrere Durchtrittsöffnungen im unteren Wandbereich des Behälters überdeckt. Zur Anpassung an die jeweiligen Fließeigenschaften, die sich beim Durchtritt durch die Durchtrittsöffnung oder -öffnungen ergeben, kann in einfacher Weise deren Größe und Anzahl passend gewählt werden.

Bei Zusatzstoffen niedrigerer Viskosität kann das Band einen längs der Innenseite des Behälters bis zu einer Austrittsöffnung geführten ersten Abschnitt und einen sich an der Austrittsöffnung an den ersten Abschnitt anschließenden, zweiten Abschnitt aufweisen, der sich längs der Außenseite des Behälters erstreckt. Bei dieser Ausbildung wird Flüssigkeit aus dem Innern des Behälters durch das sich durch die Durchtrittsöffnung nach außen erstreckende Band zur Außenseite gesogen und über die vom zweiten Abschnitt des Bandes gebildete Verdampferfläche an der Außenseite des Behälters abgegeben.

Bei einem vorteilhaften Ausführungsbeispiel der Erfindung kann der Behälter als wiederbefüllbarer Behälter ausgebildet sein, der über eine in seinem oberen Wandbereich befindliche Nachfüllöffnung zur Atmosphäre hin offen ist. Die Nachfüllöffnung kann so bemessen sein, daß das Nachfüllen unmittelbar über einen Abgabestutzen eines betreffenden Vorratsbehälters erfolgen kann, ohne die Vorrichtung vom Beckenrand abnehmen zu müssen.

Nachstehend ist die Erfindung anhand von in der Zeichnung dargestellten Ausführungsbeispielen im einzelnen erläutert. Es zeigen:
- Fig. 1: eine mit abgenommenem Seitendeckel gezeichnete perspektivische Ansicht eines Ausführungsbeispieles der erfindungsgemäßen Vorrichtung;
- Fig. 2: eine teilweise aufgeschnitten gezeichnete perspektivische Ansicht eines zweiten Ausführungsbeispieles der Vorrichtung und
- Fig. 3: eine mit abgenommenem Seitendeckel gezeichnete perspektivische Ansicht eines dritten Ausführungsbeispieles der Vorrichtung.

Die in Fig. 1 gezeichnete Vorrichtung weist einen Behälter 1 in Form eines sogenannten Schildkörbchens aus Kunststoff auf, das mittels eines an seiner Oberseite angeformten Haltebandes 3, das den Beckenrand übergreift, in ein betreffendes WC-Becken so einhängbar ist, daß die Außenseite des Behälters 1 beim Spülvorgang mit dem Spülwasser in Berührung gelangt. Der Behälter weist zwei schildförmige Seitenwände auf, von denen lediglich eine sichtbar und mit der Bezugszahl 5 bezeichnet ist. Die entsprechend ausgebildete andere Seitenwand ist weggelassen, um das Innere des Behälters 1 sichtbar zu machen. Zwischen den beiden Seitenwänden erstreckt sich ein etwa rechteckiger Deckelteil 7 und eine die Kontur der Schildform definierende, eine gewölbte Fläche bildende Wand 9, die die kurzen Seiten der Rechteckform des Deckelteiles 7 miteinander verbindet.

Die Wand 9 dient als Träger für kapillaraktives Material, das beim gezeigten Ausführungsbeispiel in Form zweier Bänder 11 aus porigem Material gebildet ist. Jedes Band 11 erstreckt sich mit einem ersten Bandabschnitt 13 längs der Innenseite je einer Hälfte der Wand 9, die im Bereich ihres oberen, an den Deckelteil 7 angrenzenden Randes für jedes Band 11 je eine dem Bandquerschnitt angepaßte Durchtrittsöffnung 15 aufweist, bis zu denen sich die inneren Abschnitte 13 jedes der Bänder 11 erstrecken. An den Durchtrittsöffnungen 15 schließt sich ein zweiter Abschnitt 17 der Bänder 11 an. Dieser äußere zweite Abschnitt 17 erstreckt sich längs der Außenseite der betreffenden Hälfte der Wand 9, den Bereich des inneren Abschnittes 13 in etwa überdeckend.

Der jeweils äußere Abschnitt 17 jedes Bandes 11 bildet eine ausgedehnte Verdampferfläche für die Zusatzstoffe enthaltende Flüssigkeit, die vom inneren Abschnitt 13 der Bänder 11 durch Kapillarkräfte zur betreffenden Durchtrittsöffnung 15 nach oben gesogen wird, von wo die Flüssigkeit durch Kapillarwirkung zum jeweiligen äußeren Abschnitt 17 wandert und von dort freigesetzt wird. Dies geschieht bei einem Spülvorgang durch unmittelbare Kontaktierung mit dem Spülwasser. Während Zeiträumen des Nichtgebrauchs können geruchsverbessernde Stoffe, wenn solche als Bestandteil des Zusatzstoffes vorgesehen sind, durch Verdampfen an die Umgebungsluft abgegeben werden.

Bei einem in Fig. 2 gezeigten Ausführungsbeispiel, das sich insbesondere für im Behälter 1 aufzunehmende Zusatzstoffe höherer Viskosität, beispielsweise in gelartiger Form, eignet, weist der körbchenartige Behälter 1 in seiner Bodenfläche mehrere Durchtrittsöffnungen 15 auf. Das die kapillaraktive Lage bildende, poröse Band 11 ist bei diesem Ausführungsbeispiel auf seiner ganzen Länge an der Außenseite des körbchenartigen Behälters 1 geführt, und zwar so, daß es sich im wesentlichen längs der ganzen Erstrekkung der Wand 9 erstreckt, die als gebogene Fläche die kurzen Ränder des Deckelteils 7 verbindet. Das Band 11 überdeckt mit seiner Innenseite die Durchtrittsöffnungen 15, über die die Zusatzstoffe enthaltende Flüssigkeit aus dem Innern des Behälters 1 unmittelbar zur Rückseite des Bandes 11 gelangt, um an der Außenseite des Bandes 11, die eine ausgedehnte Verdampferfläche bildet, freigesetzt zu werden.

Wie aus Fig. 2 ersichtlich, ist eine Hälfte des Deckelteiles 7 einstückig mit einem schalenartigen Seitendeckel 18 ausgebildet, der mit der mit der anderen Hälfte des Deckelteiles 7 einstückigen Gehäusehälfte des körbchenartigen Behälters 1 verklipsbar ist. In der Oberseite des Seitendeckels 18 ist eine Nachfüllöffnung 19 ausgespart, die mittels eines Abgabestutzens eines nicht gezeigten Vorratsbehälters für Zusatzstoffe ein Nachfüllen des Behälters 1 ermöglicht, ohne die Vorrichtung aus dem WC-Becken herausnehmen zu müssen. Es versteht sich, daß auch bei dem Ausführungsbeispiel von Fig. 1 im Deckelteil 7 eine entsprechende Nachfüllöffnung ausgespart sein könnte.

Das Ausführungsbeispiel von Fig. 3 unterscheidet sich von demjenigen von Fig. 2 lediglich dadurch, daß nur eine Gehäusehälfte des körbchenartigen Behälters 1 an der Außenseite der eine gebogene Fläche bildenden Wand 9 ein die Durchtrittsöffnungen 15 überdeckendes Band 11 als kapillaraktive Lage aufweist.

Durch Dimensionierung des Bandes 11, insbesondere hinsichtlich Länge und Breite sowie Gestaltung der Durchtrittsöffnungen 15 läßt sich das Abgabeverhalten der Vorrichtung an die jeweiligen Anforderungen und die Eigenschaften der Zusatzstoffe anpassen. So eignet sich die in Fig. 1 gezeigte Anordnung mit großflächiger unmittelbarer Kontaktierung der inneren Abschnitte 13 des Bandes bevorzugt für den Flüssigkeitstransport durch Kapillarkräfte im Bereich niedriger Viskositäten. Der unmittelbare Zugang der Flüssigkeit zum Band 11 über im Boden des Körbchens ausgebildete Durchtrittsöffnungen 15 eignet sich bevorzugt für höhere Viskositätsbereiche, beispielsweise gelartige Massen. Zur genaueren Anpassung an bestimmte Viskositätswerte sind Größe und Anzahl der Durchtrittsöffnungen 15 entsprechend wählbar.

Als kapillaraktives Band 11 kann ein Kunststoff Vliesmaterial, Glas, Keramik oder gesintertes Kunststoffmaterial verwendet werden, beispielsweise gesintertes Polyäthylen oder gesintertes Polypropylen. Schwamm-Membranen, sogenannte Scribrods oder feinporige Kunststoff-Fritten kommen ebenfalls in Frage.

Bei den Zusatzstoffen kann es sich um in der einschlägigen Technik bekannte Rezepturen handeln, wie sie unter anderem beispielsweise in der EP 0 775 741 A1 aufgezeigt sind. Derartige Zusammensetzungen können bei Raumtemperatur Viskositäten von 10 bis 20000 m Pa s aufweisen. Wie vorstehend erwähnt, kann die erfindungsgemäße Vorrichtung einem großen Viskositätsbereich ohne weiteres gerecht werden.

## Patentansprüche

1. Vorrichtung zur Abgabe von Zusatzstoffen an das Spülwasser in WC-Becken, mit einem den Zusatzstoff aufnehmenden, im Becken anbringbaren Behälter (1), der zumindest eine Durchtrittsöffnung (15) für den Zusatzstoff aufweist, die mit einer kapillaraktiven Abgabehilfe in Verbindung ist, die eine Lage (11) aus einem Kapillaröffnungen aufweisenden Material aufweist, **dadurch gekennzeichnet, daß** die kapillaraktive Lage in Form zumindest eines die Kapillaröffnungen aufweisenden, porigen Bandes (11) ausgebildet ist, das an der Wand (9) des Behälters (1) anliegend so geführt ist, daß sich zumindest ein Abschnitt (17) des Bandes (11) längs der Außenseite des Behälters (1) erstreckt und vom Spülwasser kontaktierbar ist.

2. Vorrichtung nach Anspruch 1, **dadurch gekennzeichnet, daß** das Band (11) auf ganzer Länge an der Außenseite des Behälters (1), dessen unteren Wandbereich zumindest bereichsweise umgebend, geführt ist und daß zumindest eine Durchtrittsöffnung (15) im unteren Wandbereich des Behälters (1) ausgebildet und vom Band (11) überdeckt ist.

3. Vorrichtung nach Anspruch 1, **dadurch gekennzeichnet, daß** das Band (11) einen längs der Innenseite des Behälters (1) bis zu einer Durchtrittsöffnung (15) geführten ersten Abschnitt (13) und einen sich an der Durchtrittsöffnung (15) an den ersten Abschnitt (13) anschließenden, zweiten Abschnitt (17) aufweist, der sich längs der Außenseite des Behälters (1 ) erstreckt.

4. Vorrichtung nach einem der Ansprüche 1 bis 3, **dadurch gekennzeichnet, daß** der Behälter (1) über eine in seinem oberen Wandbereich (7) befindliche Nachfüllöffnung (19) für Zusatzstoff zur Atmosphäre hin offen ist.

5. Vorrichtung nach einem der Ansprüche 1 bis 4, **dadurch gekennzeichnet, daß** als die Kapillaröffnungen aufweisendes Bandmaterial ein Kunststoff-Vliesmaterial, Glas, Keramik oder gesintertes Kunststoffmaterial vorgesehen ist

6. Vorrichtung nach Anspruch 5, **dadurch gekennzeichnet, daß** gesintertes Polyäthylen oder Polypropylen vorgesehen ist.

7. Vorrichtung nach einem der Ansprüche 1 bis 6, **dadurch gekennzeichnet, daß** Zusatzstoffe mit einer Viskosität bei Raumtemperatur von 10 bis 20000 mPas vorgesehen sind.

8. Vorrichtung nach Anspruch 7, **dadurch gekennzeichnet, daß** die Zusatzstoffe mit 1 bis 25 Gewichtsprozent Duftstoff, 10 bis 50 Gewichtsprozent anionischen oder nicht-ionischen Oberflächenaktivmitteln, 1 bis 20 Gewichtsprozent nichtverdampfendem wasserlöslichem Verdampfungsregulator und restlichem Anteil an Lösungsmittel versehen sind.

9. Vorrichtung nach Anspruch 8, **dadurch gekennzeichnet, daß** die Zusatzstoffe mit 0,1 bis 15 Gewichtsprozent zumindest eines Verdickungsmittels versehen sind.

## Claims

1. Device for the release of additives into the flush water in lavatory bowls with a receptacle (1) containing the additive and positioned within the bowl, which has at least one opening (15) for the additive, which operates in conjunction with a capillary-active release aid, which has a layer (11) made from a material with capillary openings, **characterised in that** the capillary active layer is in the form of at least one of the porous strips (11) with capillary openings, which runs along the wall (9) of the receptacle (1) in such a way that at least one section (17) of the strip (11) extends along the outer side of the receptacle (1) and is in contact with the flush water.

2. Device in accordance with claim 1, **characterised in that** the strip (11) runs along the whole length of the outer side of the receptacle (1), surrounding the lower wall section in parts at least, and that at least one opening (15) is positioned in the lower wall section of the receptacle (1) and is covered by the strip (11).

3. Device in accordance with claim 1, **characterised in that** the strip (11) has a first section (13) which runs along the inner side of the receptacle (1) up to an opening (15) and a second section (17) which joins to the opening (15) in the first section (13), which extends along the outer side of the receptacle (1).

4. Device in accordance with any of the claims 1 to 3, **characterised in that** the receptacle (1) is open to the atmosphere over one of the refill openings (19) for the additive in its upper wall section (7).

5. Device in accordance with any of the claims 1 to 4, **characterised in that** the material used for the strip with the capillary openings can be a synthetic fleece material, glass, ceramic or sintered synthetic.

6. Device in accordance with claim 5, **characterised in that** sintered polyethylene or polypropylene can be used.

7. Device in accordance with any of the claims 1 to 6, **characterised in that** additives with viscosity at room temperature of from 10 to 20000 mPas can be used.

8. Device in accordance with claim 7, **characterised in that** the additives have 1 to 25 percent by weight of scent, 10 to 50 percent by weight of anionic or non-ionic surface active agents, 1 to 20 percent by weight of non-evaporating water-soluble evaporation regulator and the remaining proportion of solvent.

9. Device in accordance with claim 8, **characterised in that** the additives have 0.1 to 15 percent by weight of at least one thickening agent.

## Revendications

1. Dispositif de distribution d'additifs à l'eau de rinçage dans des cuvettes de WC, comprenant un récipient (1) recevant l'additif et pouvant être placé dans la cuvette, ledit récipient présentant au moins une ouverture de passage (15) pour l'additif, ladite ouverture de passage étant en liaison avec un auxiliaire de distribution tensioactif qui présente une couche (11) en matériau présentant des ouvertures capillaires, **caractérisé en ce que** la couche tensioactive est réalisée sous forme d'au moins une bande poreuse (11) présentant les ouvertures capillaires, ladite bande étant guidée de façon attenante à la paroi (9) du récipient (1) de manière à ce qu'au moins une section (17) de la bande (11) s'étende le long de la face externe du récipient (1) et puisse être contactée par l'eau de rinçage.

2. Dispositif selon la revendication 1, **caractérisé en ce que** la bande (11) est guidée sur toute la longueur au niveau de la face externe du récipient (1), entourant au moins par sections sa zone de paroi inférieure, et **en ce qu'**au moins une ouverture de passage (15) est réalisée dans la zone de paroi inférieure du récipient (1) et est recouverte par la bande (11).

3. Dispositif selon la revendication 1, **caractérisé en ce que** la bande (11) présente une première section (13) guidée le long de la face interne du récipient (1) jusqu'à une ouverture de passage (15) et une seconde section (17) contiguë à la première section (13) au niveau de l'ouverture de passage (15), ladite seconde section s'étendant le long de la face externe du récipient (1).

4. Dispositif selon l'une quelconque des revendications 1 à 3, **caractérisé en ce que** le récipient (1) est ouvert vers l'atmosphère via une ouverture de remplissage (19) pour additif se trouvant dans sa zone de paroi supérieure (7) .

5. Dispositif selon l'une quelconque des revendications 1 à 4, **caractérisé en ce qu'**un matériau en plastique non tissé, du verre, de la céramique ou un matériau plastique fritté est prévu en tant que feuillard présentant les ouvertures capillaires.

6. Dispositif selon la revendication 5, **caractérisé en ce que** du polyéthylène ou du polypropylène fritté est prévu.

7. Dispositif selon l'une quelconque des revendications 1 à 6, **caractérisé en ce que** des additifs sont prévus avec une viscosité comprise entre 10 et 20 000 mPa.s à température ambiante.

8. Dispositif selon la revendication 7, **caractérisé en ce que** les additifs sont prévus avec un pourcentage en poids de parfum compris entre 1 et 25, avec un pourcentage en poids de moyens tensioactifs anioniques ou non-ioniques compris entre 10 et 50, avec un pourcentage en poids de régulateur d'évaporation non vaporisant et soluble dans l'eau compris entre 1 et 20 et avec le pourcentage restant de solvant.

9. Dispositif selon la revendication 8, **caractérisé en ce que** les additifs sont prévus avec un pourcentage en poids d'au moins un épaississant compris entre 0,1 et 15.
